# FASCICULE DE BREVET EUROPEEN

(11) **EP 2 462 832 B1**
(45) Date de publication et mention de la délivrance du brevet: **07.01.2015**
(21) Numéro de dépôt: 11306617.9
(22) Date de dépôt: 06.12.2011
(51) Int. Cl.: A45D 26/00

(54) **Epilateur avec tête de précision**
Enthaarungsgerät mit präzisionskopf
Epilator with a precision head

(30) Priorité: 08.12.2010 FR 1060261
(43) Date de publication de la demande: 13.06.2012
(73) Titulaire: SEB S.A., 69130 Ecully (FR)
(72) Inventeur: Fabron, Jérôme, 38780 SEPTEME (FR); Pollet, Cédric, 38690 CHABONS (FR); Henin, Laurent, 69005 LYON (FR)
(74) Mandataire: Guéry-Jacques, Géraldine

(56) Documents cités:
- EP-A2- 1 386 559
- WO-A1-01/32049
- WO-A2-2009/104124
- WO-A2-2010/023629
- DE-U1- 20 021 185

## Description

La présente invention concerne le domaine technique des appareils de soins corporels électriques et, plus particulièrement, le domaine des appareils électriques d'épilation mécanique encore appelés épilateurs.

Des appareils d'épilation sont, par exemple décrits dans les documents FR 2 668 902, FR 2 926 962 ou EP 1 884 174. De manière générale, un appareil d'épilation électrique comprend un boitier qui renferme un moteur électrique associé à des moyens de transmission. Ce boitier est équipé d'une tête d'épilation, éventuellement amovible, qui comprend un corps creux qui délimite une chambre d'épilation ouverte au niveau d'une fenêtre d'épilation comprenant deux bords longitudinaux droits parallèles et deux bords transversaux arqués. La tête d'épilation renferme un rouleau d'épilation affleurant au niveau de la fenêtre d'épilation et étant entraîné, par les moyens d'entrainement, en rotation sur lui-même selon un axe Δ parallèle aux bords longitudinaux de la fenêtre. Le rouleau d'épilation comprend une série de pinces s'ouvrant et se fermant au fur et à mesure de la rotation du rouleau autour de l'axe Δ. Afin de contrôler les mouvements d'ouverture et de fermeture des pinces, la tête d'épilation comprend également des moyens de définition des secteurs angulaires, autour de l'axe Δ, d'ouverture et de fermeture des pinces du rouleau d'épilation. En effet, pour assurer une bonne épilation, les pinces doivent être ouvertes lorsqu'elles arrivent au niveau de la fenêtre et se fermer alors qu'elles se trouvent dans la fenêtre pour y saisir les poils à arracher.

Le document DE-U1-200 21 185 décrit le préambule de la revendication 1.

Les appareils d'épilation connus donnent pleinement satisfaction en ce qui concerne leur fonction d'épilation. Toutefois, il est apparu que leur ergonomie pourrait être améliorée. En effet, compte tenu du fonctionnement du rouleau d'épilation la tête d'épilation possède un sens d'utilisation selon lequel il faut déplacer la tête sur la région à épiler. Or, ce sens n'est pas immédiatement visible sur les appareils connus. De plus, afin d'obtenir une bonne qualité d'épilation, il est préférable de tendre légèrement la peau de la région à épiler, ce qui est généralement effectué au moyen de la main libre ne tenant pas l'épilateur. Cependant, ce travail à deux mains n'est pas toujours possible notamment lors de l'épilation des aisselles par exemple.

Il est donc apparu le besoin d'un appareil d'épilation qui, d'une part, indique de manière non équivoque le sens d'utilisation ou d'application de la tête d'épilation et qui, d'autre part, assure une légère mise en tension de la peau de la région à épiler sans qu'il soit nécessaire d'utiliser les deux mains.

D'autre part, sur les épilateurs avec rouleau comportant des paires de pinces entrainées en rotation et par leur fermeture venant pincer les poils, si l'utilisateur ne maintient pas son épilateur avec le bon angle d'épilation, l'efficacité sera moindre voire nulle. L'angle d'inclinaison doit être placé de sorte que les pinces se referment au moment où elles sont le plus proche possible de la surface de la peau à épiler. Ceci permet d'arracher les poils les plus courts et d'augmenter l'efficacité de l'épilateur. Selon certains angles de rotation des pinces se pose donc un problème d'efficacité due à l'inclinaison du rouleau d'épilation. Afin d'améliorer l'angle de pincement, un cadre ou demi-cadre placé autour du rouleau rotatif peut être prévu. Ce cadre définit un plan et est relié au rouleau de sorte à orienter l'angle de pincement. Ainsi le passage sur la peau du cadre permet d'orienter les pinces pour avoir un angle de pincement le plus efficace possible. Le brevet EP1024726 divulgue un tel appareil comportant une tête avec deux cylindres parallèles de chaque côté de la tête qui touchent la peau quand l'utilisateur applique l'appareil contre la peau. L'appareil permet certes d'ajuster l'angle d'épilation selon l'inclinaison via les deux cylindres en contact avec la peau, mais présente plusieurs inconvénients : ne pas permettre de tendre la peau, un mauvais appui sur la peau, un grand encombrement...

Afin d'atteindre ces objectifs l'invention concerne un appareil d'épilation électrique comprenant :
- un boitier qui renferme un moteur électrique associé à des moyens de transmission,
- une tête d'épilation qui est liée au boitier et qui comprend :
- un corps creux qui délimite une chambre d'épilation ouverte au niveau d'une fenêtre d'épilation comprenant deux bords longitudinaux droits parallèles et deux bords transversaux arqués,
- un rouleau d'épilation qui :
   - est disposé à l'intérieur de la chambre d'épilation de manière à affleurer au niveau de la fenêtre d'épilation,
   - est entraîné en rotation d'axe Δ par les moyens d'entrainement, l'axe Δ étant parallèle aux bords longitudinaux,
   - comprend une série de pinces s'ouvrant et se fermant au fur et à mesure de la rotation du rouleau autour de l'axe Δ,
- des moyens de définition des secteurs angulaires, autour de l'axe Δ, d'ouverture et de fermeture des pinces du rouleau d'épilation.
Selon l'invention, la tête d'épilation comprend un volet mobile en rotation autour dudit axe Δ qui définit au moins un bord longitudinal mobile de la fenêtre d'épilation et qui comprend un talon d'appui sur la zone à épiler s'étendant dans le prolongement du bord longitudinal mobile à l'opposé de la fenêtre d'épilation et définissant une surface de contact avec la peau de la zone à épiler. La présence du talon d'appui indique sans équivoque le sens d'utilisation de la tête d'épilation dans la mesure où le talon doit être placé en amont de la fenêtre d'épilation par rapport au sens de déplacement de la tête d'épilation sur la zone à épiler. De plus, le talon et sa surface de contact permettent une légère mise en tension de la peau de la zone à épiler en raison du frottement et de la légère traction induite par le talon et sa surface de contact lors du déplacement de la tête d'épilation contre la peau de la zone à épiler. Il doit être remarqué que la rotation, selon un axe parallèle et confondu avec l'axe de rotation du rouleau d'épilation, du volet mobile et du talon qu'il porte permet de conserver le contact avec la peau de la zone à épiler lors des légères variations, de l'orientation de la tête d'épilation par rapport à la peau de la zone à épiler, induites par l'utilisateur. Ainsi, le talon et sa surface de contact restent toujours parallèles à la peau de la zone à épiler de sorte que la légère tension de cette dernière est toujours maintenue malgré les légères variations d'orientation de la tête d'épilation. Le volet peut ainsi être unique et pas dupliqué à l'avant et à l'arrière du rouleau, la construction est simplifiée et le fonctionnement est efficace.

Selon une caractéristique de l'invention visant à optimiser l'effet du talon d'appui, la surface de contact est tangente à un cylindre de révolution d'axe Δ à l'intérieur duquel s'inscrit le rouleau d'épilation.

Selon une autre caractéristique de l'invention, le talon d'appui possède à l'opposé du bord longitudinal mobile, un bord de traction de la peau de la zone à épiler qui est situé à une distance D de l'axe Δ supérieure au rayon du cylindre de révolution d'axe Δ à l'intérieur duquel s'inscrit le rouleau d'épilation. Cette caractéristique dimensionnelle du talon d'appui permet à la fois une meilleure mise en tension de la peau de la zone à épiler et un meilleur suivi des variations d'orientation angulaire de la tête d'épilation par rapport à la peau de la zone à épiler.

Selon une forme de réalisation visant à éviter que le frottement du bord de traction du talon d'appui ne soit trop important et induise une gêne pour l'utilisateur, le talon d'appui comprend à l'opposé du bord longitudinal mobile un rouleau d'appui sur la surface à épiler, mobile en rotation autour d'un axe Ω parallèle à l'axe Δ. La rotation peut être libre. Afin de moduler la mise en tension de la peau de la zone à épiler, la rotation du rouleau d'appui pourra éventuellement être freinée.

Selon une variante de cette forme de réalisation, l'axe Ω du rouleau d'appui est situé à une distance D' de l'axe Δ supérieure au rayon du cylindre de révolution d'axe Δ à l'intérieur duquel s'inscrit le rouleau d'épilation.

Selon une caractéristique de l'invention, le volet mobile est solidaire des moyens de définition des secteurs angulaires de manière à assurer une modification de la position des secteurs angulaires par rapport à la tête d'épilation en fonction de l'orientation du volet mobile. Ainsi, le déroulement des séquences d'ouverture et de fermeture des pinces est toujours optimal malgré les variations de l'inclinaison du boîtier ou de la tête par rapport à la peau de la zone à épiler.

Selon une autre caractéristique de l'invention, l'appareil d'épilation électrique comprend au moins un cache amovible destiné à être fixé sur le volet mobile de la tête d'épilation pour obturer en partie la fenêtre d'épilation et définir une fenêtre réduite d'épilation. Une telle fenêtre réduite d'épilation permet de réaliser des opérations d'épilation plus précises que dans le cas de la mise en oeuvre de la fenêtre d'épilation sans cache. La réduction de la taille de la fenêtre d'épilation permet, en outre, de réduire la surface du rouleau d'épilation en contact avec la peau de sorte que toute la puissance d'épilation est disponible pour la seule zone définie par la fenêtre d'épilation réduite. Cette zone sera utilisée sur des surfaces de peau non planes (aisselles, maillot...)

Selon une forme de réalisation de cette caractéristique, la fenêtre réduite d'épilation est décalée latéralement par rapport à un plan médian du rouleau d'épilation, le plan médian étant perpendiculaire à l'axe Δ de rotation du rouleau.

Selon une variante de cette forme de réalisation, le cache amovible est adapté pour être fixé sur le volet mobile selon deux positions de manière à, dans une première position, placer la fenêtre réduite à gauche du plan médian et, dans une deuxième position, placer la fenêtre réduite à droite du plan médian. Ceci permet de réduire l'encombrement des différents accessoires à monter sur l'épilateur.

Selon une autre forme de réalisation de cette caractéristique, la fenêtre réduite d'épilation est centrée par rapport à un plan médian du rouleau d'épilation, le plan médian étant perpendiculaire à l'axe Δ de rotation du rouleau.

Selon l'invention, la tête d'épilation peut être fixe par rapport au boîtier ou au contraire être mobile en rotation par rapport au boitier selon un axe de rotation Δ' parallèle à l'axe Δ de rotation du rouleau.

De même, selon l'invention la tête d'épilation peut être fixée de manière permanente voire être intégrée au boîtier ou au contraire la tête d'épilation peut-être fixée de manière amovible sur le boitier pour permettre un démontage de la tête d'épilation en vue , par exemple, d'assurer son nettoyage.

Bien entendu les différentes caractéristiques, variantes et formes de réalisation de l'invention peuvent être associées les unes avec les autres selon diverses combinaisons dans la mesure où elles ne sont pas incompatibles ou exclusives les unes des autres.

Par ailleurs, diverses autres caractéristiques de l'invention ressortent de la description annexée effectuée en référence aux dessins qui illustrent des formes non limitatives de réalisation d'un appareil d'épilation électrique conforme à l'invention.
- La figure 1 est une perspective schématique d'un appareil d'épilation électrique selon l'invention.
- Les figures 2 et 3 sont une élévation en vue de côté partiellement arrachée de l'appareil illustré à la figure 1, la figure 3 représentant l'appareil en fonctionnement contre la peau.
- La figure 4 est une perspective schématique d'un cache amovible, à fenêtre centrée, destiné à être adapté sur le volet mobile de l'appareil d'épilation électrique illustré à la figure 1.
- La figure 5 est une perspective schématique partielle montrant le cache représenté à la figure 4 adapté sur le volet mobile.
- La figure 6 est une perspective schématique d'un autre cache amovible, à fenêtre décentrée, destiné à être adapté sur le volet mobile de l'appareil d'épilation électrique illustré à la figure 1.
- Les figures 7 et 8 sont des perspectives partielles montrant le cache amovible, représenté à la figure 5, adapté dans deux positions différentes sur le volet mobile de l'appareil d'épilation.
- La figure 9 est une élévation en vue de côté d'une autre forme de réalisation d'un appareil d'épilation selon l'invention dont la tête d'épilation est articulée.

Un appareil d'épilation électrique et mécanique selon l'invention, tel qu'illustré aux figures 1 et 2, comprend un boîtier creux, désigné dans son ensemble par la référence 1, qui est constitué de deux demi-coques 2 et 3 monoblocs définissant ensemble d'une part, par leur surfaces extérieures une zone de préhension de l'épilateur et, d'autre part, un boîtier de confinement et de maintien de différents éléments fonctionnels constitutifs de l'épilateur. Ainsi, le boîtier 1 renferme un moteur électrique 4 associé à des moyens 5 de transmission du mouvement de rotation du pignon de sortie 6 du moteur 4. Selon l'exemple illustré, les moyens de transmission 5 comprennent un train d'engrenages d'axes parallèles à l'axe de rotation du moteur.

Le boîtier 1 est équipé une tête d'épilation 10 qui comprend un corps creux 11 délimitant une chambre d'épilation 12 à l'intérieur de laquelle est disposé un rouleau d'épilation 13 qui affleure au niveau d'une fenêtre 14 aménagée dans le corps creux 11. Le rouleau d'épilation 13 est mobile en rotation sur lui-même autour d'un axe Δ et se trouve entraîné en rotation via les moyens d'entraînement ou de transmission 5 par le moteur électrique 4. Le rouleau d'épilation 13 comprend au niveau de sa périphérie une série de pinces s'ouvrant et se fermant au fur et à mesure de la rotation du rouleau. Afin, que les pinces soient ouvertes au moment où elles commencent à affleurer au niveau de la fenêtre 14 et se ferment alors qu'elles affleurent encore et bien avant de sortir de la fenêtre d'épilation 14, la tête d'épilation 10 comprend des moyens 15 de définition des secteurs angulaires d'ouverture O et de fermeture F des pinces. Les moyens 15 de définition des secteurs angulaires O et F sont, par exemple, formés par une ou plusieurs cames associées à des chemins de cames adaptés. Le mode de réalisation des pinces ainsi que des moyens 15 de définition des secteurs angulaires O et F sont bien connus de l'homme du métier et ne nécessite donc pas ici de plus amples descriptions.

Comme cela a été dit précédemment, le rouleau d'épilation 13 affleure au niveau de la fenêtre 14 aménagée dans le corps 11 de la tête d'épilation 10. Selon l'exemple illustré la fenêtre 14 est délimitée par, d'une part, deux bords longitudinaux 20 et 21 parallèles entre eux et à l'axe de rotation Δ du rouleau 13 et, d'autre part, deux bords transversaux 22 et 23 qui sont parallèles entre eux et présentent une forme arquée en étant contenus dans des plans perpendiculaires à l'axe de rotation Δ . L'un des bords longitudinaux, ici le bord inférieur 20, est fixe en étant formé soit par un bord fixe de la tête d'épilation 10 soit par un bord fixe du boîtier 1. Selon l'invention, l'autre bord longitudinal, ici le bord supérieur 21, est mobile en étant formé par un volet 25 mobile en rotation autour de l'axe Δ. Le volet mobile 25 comprend un talon d'appui 26 qui s'étend dans le prolongement du bord longitudinal mobile 21 à l'opposé de la fenêtre d'épilation 14. Le talon 26 définit alors une surface S de contact avec la peau de la zone à épiler. La surface de contact S définie par le talon 26 est, de préférence, sensiblement tangente à un cylindre de révolution C d'axe Δ à l'intérieur duquel s'inscrit le rouleau d'épilation 13.

L'appareil d'épilation ainsi constitué est mis en oeuvre de la manière suivante. Après la mise en marche du moteur électrique 4, l'utilisateur vient placer la tête d'épilation 10 contre la peau P de la zone à épiler comme le montre la figure 3. L'utilisateur déplace la tête appliquée contre la peau P dans le sens de la flèche F1 de sorte que le talon 26 se trouve en amont de la fenêtre 14 au niveau de laquelle affleure le rouleau d'épilation 13. Le talon 26 et sa surface S assurent alors une légère mise en tension de la peau P ce qui contribue à relever les poils et favorise leur préhension et leur arrachage par les pinces du rouleau d'épilation 13 qui se trouve en contact avec la peau P au niveau de la fenêtre 14. Dans la mesure où le volet 25 et le talon 26, qu'il porte, sont mobiles autour de l'axe de rotation Δ, ils peuvent suivre les légères oscillations du boîtier 1, indiquées par la flèche F2, induites par l'utilisateur au cours du déplacement de l'appareil d'épilation. Ainsi, le talon d'appui 26 et le rouleau d'épilation 13 restent toujours au contact de la peau P de la zone à épiler. Afin d'éviter que la friction du bord du talon d'appui 26 situé à l'opposé du bord mobile 21 ne soit trop importante et puisse induire une gêne pour l'utilisateur, le talon d'appui 26 comprend, selon la forme de réalisation illustrée, à l'opposé du bord longitudinal mobile 21, un rouleau 30 mobile en rotation autour d'un axe Ω parallèle à l'axe Δ de rotation du rouleau d'épilation 13. De manière préférée, l'axe Ω est situé à une distance D' de l'axe Δ supérieure au rayon R du cylindre de révolution C à l'intérieur duquel s'inscrit le rouleau d'épilation 13. Cette caractéristique permet de garantir un bon effet de levier de manière à assurer au volet 25 un bon suivi de la surface de la peau P de la zone à épiler. Le rouleau d'appui 30 peut s'étendre sur toute la longueur du rouleau d'épilation ou de la fenêtre d'épilation, comme illustré en figure 1. Alternativement il peut s'étendre sur une partie de la longueur du rouleau d'épilation ou de la fenêtre d'épilation, et dans ce cas, il est avantageusement placé au milieu de la longueur.

Afin de garantir un arrachage aussi performant que possible des poils de la zone à épiler quelle que soit l'inclinaison du boîtier 1 ou de la tête 10 par rapport à la peau P, le volet mobile 25 est de préférence solidaire des moyens 15 de définition des secteurs angulaires d'ouverture et de fermeture des pinces. Ainsi, les moyens de définition 15 se trouvent mobiles en rotation autour de l'axe Δ et suivent les variations de l'inclinaison du boîtier ou de la tête d'épilation par rapport à la peau de la zone à épiler.

Afin de permettre la réalisation d'opérations d'épilation requérant une plus grande précision que celle qu'il est possible d'obtenir au moyen de l'appareil d'épilation telle que décrit précédemment, l'invention prévoit la possibilité de mettre en oeuvre au moins un cache amovible 35, tel qu'illustré à la figure 4, et destiné à être fixé de manière temporaire sur le volet 25 comme le montre la figure 5. Le cache amovible 35 présente une fenêtre d'épilation réduite 36. Ainsi, lorsque le cache 35 est placé sur le volet 25, le cache amovible 35 obture en partie au moins la fenêtre d'épilation 14 de sorte que la partie de tête d'épilation 13 accessible n'affleure qu'au niveau de la fenêtre réduite 36. Selon l'exemple illustré, la fenêtre 36 est sensiblement centrée sur un plan médian M, de la tête d'épilation 10 ou du rouleau d'épilation 13, sensiblement perpendiculaire à l'axe Δ.

L'invention prévoit également la possibilité de mettre en oeuvre un deuxième cache 37 destiné à être adapté de manière amovible sur le volet 25 selon deux positions. Ce deuxième cache amovible 37 diffère de celui décrit précédemment en ce qu'il comprend une fenêtre d'épilation réduite 38 décalée latéralement. Ainsi, lorsque le deuxième cache amovible 37 est adapté dans une première position, illustrée figure 7, sur le volet mobile 25, la fenêtre d'épilation réduite 38 se trouve à gauche du plan médian M. En revanche lorsque le deuxième cache amovible 38 est adapté, sur le volet mobile 25, dans la deuxième position la fenêtre réduite 38 se trouve à droite du plan médian comme le montre la figure 8.

Il doit être remarqué que, selon l'exemple illustré et décrit précédemment, la tête d'épilation 10 est adaptée de façon amovible sur le boîtier 1 et peut en être séparée par une pression sur un bouton 39 accessible au niveau d'un des côtés du boîtier 1. Bien entendu, selon l'invention la tête d'épilation pourrait être intégrée au boîtier ou fixée sur le boîtier 1 de manière permanente sans être démontable.

Selon l'exemple illustré décrit précédemment l'orientation de la tête d'épilation 10 par rapport au boîtier 1 est fixe. Cependant, un tel mode de réalisation n'est pas strictement nécessaire à la réalisation d'un appareil d'épilation selon l'invention. Ainsi la figure 9 montre une forme de réalisation selon laquelle la tête d'épilation 10 est mobile, par rapport au boîtier 1, selon un axe Δ' parallèle à l'axe Δ de rotation du rouleau d'épilation 13. Ainsi, la tête d'épilation 10 peut osciller autour de l'axe Δ' pour mieux suivre la peau de la zone à épiler. Selon cette forme de réalisation, le volet mobile 25 ne comprend pas de rouleau et possède à l'opposé du bord mobile 21 un bord de traction 41 de la peau de la zone à épiler. Le bord de traction est alors situé à une distance D de l'axe Δ supérieure au rayon R du cylindre de révolution dans lequel s'inscrit le rouleau d'épilation 13. Cette caractéristique permet de garantir un bon effet de levier de manière à assurer au volet 25 un bon suivi de la surface de la peau de la zone à épiler.

Bien entendu, diverses autres modifications peuvent être apportées à l'invention dans le cadre des revendications annexées.

## Revendications

1. Appareil d'épilation électrique comprenant :
- un boitier (1) qui renferme un moteur électrique (4) associé à des moyens de transmission (5),
- une tête d'épilation (10) qui est liée au boitier (1) et qui comprend :
- un corps creux (11) qui délimite une chambre d'épilation (12) ouverte au niveau d'une fenêtre d'épilation (14) comprenant deux bords longitudinaux droits parallèles (20,21) et deux bords transversaux arqués (22,23),
- un rouleau d'épilation (13) qui :
- est disposé à l'intérieur de la chambre d'épilation (12) de manière à affleurer au niveau de la fenêtre d'épilation (14),
- est entrainé en rotation d'axe Δ par les moyens d'entrainement (5), l'axe Δ étant parallèle aux bords longitudinaux (20,21),
- comprend une série de pinces s'ouvrant et se fermant au fur et à mesure de la rotation du rouleau (13) autour de l'axe Δ,
- des moyens (15) de définition des secteurs angulaires, autour de l'axe Δ, d'ouverture et de fermeture des pinces du rouleau d'épilation,
**caractérisé en ce que** la tête d'épilation (10) comprend un volet (25) mobile en rotation autour dudit axe Δ qui définit au moins un bord longitudinal mobile (21) de la fenêtre d'épilation (14) et qui comprend un talon d'appui (26) sur la zone à épiler s'étendant dans le prolongement du bord longitudinal mobile (21) à l'opposé de la fenêtre d'épilation (14) et définissant une surface (S) de contact avec la peau de la zone à épiler.

2. Appareil d'épilation électrique selon la revendication 1, **caractérisé en ce que** la surface de contact (S) est tangente à un cylindre de révolution (C) d'axe Δ à l'intérieur duquel s'inscrit le rouleau d'épilation (13).

3. Appareil d'épilation électrique selon la revendication 1 ou 2, caractérisé en en ce que le talon d'appui (26) possède à l'opposé du bord longitudinal mobile (21), un bord (41) de traction de la peau de la zone à épiler qui est situé à une distance (D) de l'axe Δ supérieure au rayon (R) du cylindre de révolution (C) d'axe Δ à l'intérieur duquel s'inscrit le rouleau d'épilation (13).

4. Appareil d'épilation électrique selon la revendication 1 ou 2, **caractérisé en ce que** le talon d'appui (26) comprend à l'opposé du bord longitudinal mobile un rouleau d'appui (30) sur la surface à épiler mobile en rotation autour d'un axe Ω parallèle à l'axe A.

5. Appareil d'épilation électrique selon la revendication 4, **caractérisé en ce que** l'axe Ω du rouleau d'appui (30) est situé à une distance D' de l'axe Δ supérieure au rayon R du cylindre (C) de révolution d'axe Δ à l'intérieur duquel s'inscrit le rouleau d'épilation.

6. Appareil d'épilation électrique selon l'une des revendications précédentes, **caractérisé en ce que** le volet mobile (25) est solidaire des moyens (15) de définition des secteurs angulaires de manière à assurer une modification de la position des secteurs angulaires par rapport à la tête d'épilation en fonction de l'orientation du volet mobile (25).

7. Appareil d'épilation électrique selon l'une des revendications précédentes, **caractérisé en ce qu'**il comprend au moins un cache amovible (35,37) destiné à être fixé sur le volet mobile (25) de la tête d'épilation pour obturer en partie la fenêtre d'épilation et définir une fenêtre réduite d'épilation (36,38).

8. Appareil d'épilation électrique selon la revendication 7, **caractérisé en ce que** la fenêtre réduite d'épilation est décalée latéralement par rapport à un plan médian (M) du rouleau d'épilation (13), le plan médian (M) étant perpendiculaire à l'axe Δ de rotation du rouleau.

9. Appareil d'épilation électrique selon la revendication 8, **caractérisé en ce que** le cache amovible (37) est adapté pour être fixé sur le volet mobile selon deux positions de manière à, dans une première position, placer la fenêtre réduite (38) à gauche du plan médian (M) et, dans une deuxième position, placer la fenêtre réduite (38) à droite du plan médian (M).

10. Appareil d'épilation électrique selon la revendication 7, **caractérisé en ce que** la fenêtre réduite d'épilation (36) est centrée par rapport à un plan médian (M) du rouleau d'épilation (13), le plan médian (M) étant perpendiculaire à l'axe Δ de rotation du rouleau.

11. Appareil d'épilation électrique selon l'une des revendications précédentes, **caractérisé en ce que** la tête d'épilation (10) est mobile en rotation par rapport au boitier (1) selon un axe de rotation Δ' parallèle à l'axe Δ de rotation du rouleau.

12. Appareil d'épilation électrique selon l'une des revendications précédentes, **caractérisé en ce que** la tête d'épilation (10) est fixée de manière amovible sur le boitier (1).

## Patentansprüche

1. Elektroepilierer, der Folgendes umfasst:
- ein Gehäuse (1), in dem ein Elektromotor (4) und eine Übertragungsvorrichtung (5) untergebracht sind,
- einen Epilierkopf (10), der mit dem Gehäuse verbunden ist (1) und Folgendes umfasst:
- einen Hohlkörper (11), der eine Epilierkammer (12) umschließt, die am Epilierfenster (14) offen ist, das von zwei parallelen geraden Kanten in Längsrichtung (20, 21) und zwei gekrümmten Kanten in Querrichtung (22, 23) begrenzt wird,
- eine Epilierrolle (13), die:
- so in der Epilierkammer (12) untergebracht ist, dass sie am Epilierfenster (14) offen liegt,
- von der Antriebsvorrichtung (5) um die Achse Δ in Drehung versetzt wird, wobei die Achse Δ parallel zu den Längskanten liegt (20, 21),
- eine Reihe von Zangen aufweist, die sich entsprechend der Drehung der Rolle (13) um die Achse Δ öffnen und schließen,
- mit Vorrichtungen (15) zur Abgrenzung der Winkelabschnitte um die Achse Δ versehen ist, welche das Öffnen und Schließen der Zangen der Epilierrolle steuern,
**dadurch gekennzeichnet, dass** der Epilierkopf (10) eine bewegliche Klappe (25) umfasst, die sich um die genannte Achse Δ dreht, welche mindestens einer beweglichen Längskante (21) des Epilierfensters (14) entspricht und mit einer Auflagefläche (26) in dem zu epilierenden Bereich versehen ist, die die Verlängerung der beweglichen Längskante (21) gegenüber dem Epilierfenster (14) darstellt und eine Kontaktfläche (S) mit der Haut des zu epilierenden Bereichs bildet.

2. Elektroepilierer nach Anspruch 1, **dadurch gekennzeichnet, dass** die Kontaktfläche (S) an einem Rotationszylinder (C) der Achse Δ anliegt, in dem sich die Epilierrolle (13) befindet.

3. Elektroepilierer nach Anspruch 1 oder 2, **dadurch gekennzeichnet, dass** die Auflagefläche (26) gegenüber der beweglichen Längskante (21) mit einer Zugkante (41) für die Haut des zu epilierenden Bereichs im Abstand (D) zur Achse Δ über dem Radius (R) des Rotationszylinders (C) der Achse Δ versehen ist, in dem sich die Epilierrolle (13) befindet.

4. Elektroepilierer nach Anspruch 1 oder 2, **dadurch gekennzeichnet, dass** die Auflagefläche (26) gegenüber der beweglichen Längskante mit einer beweglichen Auflagerolle (30) an der zu epilierenden Fläche versehen ist, die drehbar um eine Achse Ω parallel zur Achse Δ gelagert ist.

5. Elektroepilierer nach Anspruch 4, **dadurch gekennzeichnet, dass** die Achse Ω der Auflagerolle (30) im Abstand D' zur Achse Δ über dem Radius R des Rotationszylinders (C) der Rotationsachse Δ angeordnet ist, in dem sich die Epilierrolle befindet.

6. Elektroepilierer nach einem der vorhergehenden Ansprüche, **dadurch gekennzeichnet, dass** die bewegliche Klappe (25) fest mit den Vorrichtungen (15) zur Abgrenzung der Winkelabschnitte verbunden ist, sodass sich die Veränderung der Stellung der Winkelabschnitte im Verhältnis zum Epilierkopf nach der Ausrichtung der beweglichen Klappe (25) richtet.

7. Elektroepilierer nach einem der vorhergehenden Ansprüche, **dadurch gekennzeichnet, dass** er mindestens eine abnehmbare Verkleidung (35, 37) aufweist, die an der beweglichen Klappe (25) des Epilierkopfes zu befestigen ist, um das Epilierfenster teilweise zu schließen und ein verkleinertes Epilierfenster zu bilden (36, 38).

8. Elektroepilierer nach Anspruch 7, **dadurch gekennzeichnet, dass** das verkleinerte Epilierfenster im Verhältnis zu einer Mittelebene (M) der Epilierrolle (13) seitlich versetzt ist, wobei die Mittelebene (M) senkrecht zur Rotationachse Δ der Rolle liegt.

9. Elektroepilierer nach Anspruch 8, **dadurch gekennzeichnet, dass** die abnehmbare Verkleidung (37) so angepasst ist, dass sie in zwei Stellungen an der beweglichen Klappe befestigt werden kann, wobei sich das verkleinerte Fenster (38) in der ersten Stellung links von der Mittelebene (M) und in der zweiten Stellung rechts von der Mittelebene (M) befindet.

10. Elektroepilierer nach Anspruch 7, **dadurch gekennzeichnet, dass** das verkleinerte Epilierfenster (36) im Verhältnis zur Mittelebene (M) der Epilierrolle (13) mittig liegt, wobei die Mittelebene (M) senkrecht zur Rotationsachse Δ der Rolle verläuft.

11. Elektroepilierer nach einem der vorhergehenden Ansprüche, **dadurch gekennzeichnet, dass** der Epilierkopf (10) im Verhältnis zum Gehäuse (1) an der Rotationsachse Δ', die parallel zur Rotationsachse Δ der Rolle verläuft, drehbar gelagert ist.

12. Elektroepilierer nach einem der vorhergehenden Ansprüche, **dadurch gekennzeichnet, dass** der Epilierkopf (10) so befestigt ist, dass er vom Gehäuse (1) abgenommen werden kann.

## Claims

1. Electrical epilation appliance comprising:
- a housing (1) containing an electric motor (4) associated with transmission means (5),
- an epilation head (10) which is connected to the housing (1) and which comprises:
- a hollow body (11) defining an epilation chamber (12) open at an epilation window (14) comprising two straight parallel longitudinal edges (20, 21) and two curved transverse edges (22, 23),
- an epilation roller (13) which:
- is arranged inside the epilation chamber (12) so as to be flush with the epilation window (14),
- is rotated about the axis Δ by the drive means (5), the axis Δ being parallel to the longitudinal edges (20, 21),
- comprises a series of tweezers opening and closing as the roller (13) rotates about the axis Δ,
- means (15) for defining the angular sectors, about the axis Δ, for opening and closing the tweezers of the epilation roller,
**characterised in that** the epilation head (10) comprises a flap (25) rotatable about said axis Δ which defines at least one mobile longitudinal edge (21) of the epilation window (14) and which comprises a support heel (26) on the area to be epilated extending in the extension of the mobile longitudinal edge (21) opposite the epilation window (14) and defining a contact surface (S) with the skin of the area to be epilated.

2. Electrical epilation appliance according to claim 1, **characterised in that** the contact surface (S) is tangential to a cylinder of revolution (C) of axis Δ containing the epilation roller (13).

3. Electrical epilation appliance according to claim 1 or 2, **characterised in that** the support heel (26) has, opposite the mobile longitudinal edge (21), an edge (41) to stretch the skin in the area to be epilated which is located at a distance (D) from the axis Δ greater than the radius (R) of the cylinder of revolution (C) of axis Δ containing the epilation roller (13).

4. Electrical epilation appliance according to claim 1 or 2, **characterised in that** the support heel (26) comprises, opposite the mobile longitudinal edge, a support roller (30) on the surface to be epilated rotatable about an axis Ω parallel to the axis Δ.

5. Electrical epilation appliance according to claim 4, **characterised in that** the axis Ω of the support roller (30) is located at a distance D' from the axis Δ greater than the radius R of the cylinder of revolution (C) of axis Δ containing the epilation roller.

6. Electrical epilation appliance according to one of the preceding claims, **characterised in that** the mobile flap (25) is attached to the means (15) for defining the angular sectors so as to provide a change in the position of the angular sectors relative to the epilation head depending on the orientation of the mobile flap (25).

7. Electrical epilation appliance according to one of the preceding claims, **characterised in that** it comprises at least one removable cover (35, 37) intended to be attached to the mobile flap (25) of the epilation head to block at least partly the epilation window and define a reduced epilation window (36, 38).

8. Electrical epilation appliance according to claim 7, **characterised in that** the reduced epilation window is offset laterally relative to a median plane (M) of the epilation roller (13), the median plane (M) being perpendicular to the axis of rotation Δ of the roller.

9. Electrical epilation appliance according to claim 8, **characterised in that** the removable cover (37) is adapted to be attached to the mobile flap in two positions so as, in a first position, to place the reduced window (38) on the left of the median plane (M) and, in a second position, to place the reduced window (38) on the right of the median plane (M).

10. Electrical epilation appliance according to claim 7, **characterised in that** the reduced epilation window (36) is centred relative to a median plane (M) of the epilation roller (13), the median plane (M) being perpendicular to the axis of rotation Δ of the roller.

11. Electrical epilation appliance according to one of the preceding claims, **characterised in that** the epilation head (10) is rotatable relative to the housing (1) about an axis of rotation Δ' parallel to the axis of rotation Δ of the roller.

12. Electrical epilation appliance according to one of the preceding claims, **characterised in that** the epilation head (10) is fastened removably to the housing (1).
